# FASCICULE DE BREVET EUROPEEN

(11) **EP 0 116 508 B1**
(45) Date de publication et mention de la délivrance du brevet: **16.06.1987**
(21) Numéro de dépôt: 84420004.8
(22) Date de dépôt: 10.01.1984
(51) Int. Cl.: A47K 10/34

(54) **Appareil distributeur de bandes de matériaux enroulés avec dispositif de remplacement automatique du rouleau en service**
Ausgabeapparat für aufgerolltes Bahnenmaterial mit selbsttätigem Ersatz der im Gebrauch befindlichen Rolle
Dispensing apparatus for rolled up web material with a device for automatically replacing the roll in use

(30) Priorité: 13.01.1983 FR 8300737; 21.06.1983 FR 8310533
(43) Date de publication de la demande: 22.08.1984
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François

## Description

L'invention a pour objet un appareil distributeur de bandes de matériaux enroulés avec dispositif de remplacement automatique du rouleau en service.

L'objet de l'invention se rattache au secteur technique des moyens de distribution de longueurs de bandes enroulées sur bobine ou noyau (voir notamment FR-A-2402613). En particulier, mais non limitativement, l'invention s'applique aux appareils de distribution et de coupe simultanées de papier, ouate et autres matériaux d'essuyage.

Suivant l'invention, on a voulu réaliser d'une manière rapide, fiable, efficace et économique, un appareil permettant de distribuer une bande enroulée sur une bobine, puis avant que ladite bobine soit entièrement dévidée, de distribuer automatiquement et en continu une nouvelle bande enroulée sur une deuxième bobine en réserve.

Pour cela, l'appareil qui comprend un rouleau en service porté par un support et un rouleau en réserve porté par un deuxième support, les deux supports étant montés pivotant sur une structure rigide, est caractérisé en ce que les deux supports de rouleaux sont reliés ensemble par une biellette articulée avec jeu d'un côté, afin de rapprocher l'une de l'autre les extrémités de leurs bras rigides portant les rouleaux de matériau à distribuer, et de transférer automatiquement le rouleau en réserve sur le support du rouleau en service qui est alors éjecté ; un mécanisme articulé sur le support de rouleau en service et libérant le support de rouleau en réserve de son moyen de verrouillage lorsque ledit rouleau en service est presque complètement dévidé ; les bandes de matériau issues des deux rouleaux étant alors distribuées simultanément jusqu'à épuisement du rouleau en service et le support du rouleau en réserve reprenant automatiquement sa position en attente par rappel élastique et enclenchement automatique du moyen de verrouillage, et le support avec son rouleau neuf, étant rappelé par ressort pour assurer le contact ferme du rouleau sur le tambour, sans cependant gêner sa rotation.

Pour fixer l'objet de l'invention, sans toutefois le limiter, dans les dessins annexés :
La figure 1 est une vue de face illustrant un appareil de distribution et de coupe simultanées de bandes de matériaux enroulés, selon l'invention. L'appareil sans capot est représenté en position chargée et au repos, avec son dispositif de remplacement automatique du rouleau en service.
Les figures 2 et 3 sont des vues en coupe suivant les lignes 2-2 et 3-3 de la figure 1 et montrant les principaux éléments de l'appareil.
La figure 4 est une vue partielle suivant la ligne 4-4 de la figure 1, et montrant les organes de lancement et de butée en anti-retour du tambour de coupe.
Les figures 5, 6 et 7 sont des vues schématiques à plus petite échelle illustrant différentes phases de fonctionnement du dispositif de remplacement automatique du rouleau en service.
La figure 8 est une vue en coupe illustrant une réalisation en variante pour le transfert du rouleau de matériau en réserve sur le porte-rouleau en service.
Les figures 9 et 10 sont des vues schématiques, d'une troisième variante.
La figure 11 est une vue partielle à plus grande échelle, d'une des réalisations en variante.
La figure 12 est une vue de face partielle, montrant une coupe partielle considérée suivant la ligne 12-12 de la figure 11.

L'appareil comprend dans l'exemple illustré une plaque de base (1) à fixation murale, avec un fond (la) incliné et deux côtés latéraux (1 b-1 c) dont la partie inférieure présente directement ou de manière rapportée un palier (2) équipé d'une fente (2a) pour le montage des moyens-supports à rotation libre d'un tambour (3) dont la périphérie est rendue rugueuse, afin d'entraîner sans glissement l'extrémité libre du matériau à distribuer enroulé sur une bobine en appui sur le tambour. D'une manière connue, les moyens-support. du tambour sont constitués pour un côté, d'un axe fixe (4) comprenant successivement une portée filetée (4a) à méplats parallèles, pour être engagée sans possibilité de rotation, dans la fente (2a) d'un palier (2), puis une portée lisse (4b) de plus grand diamètre sur laquelle s'applique un taquet (5) articulé en (6) à une paroi latérale du tambour. Intérieurement au tambour, l'axe (4) présente une portée pour la rotation libre du tambour, avec en bout un excentrique (4c) convenablement orienté et dimensionné pour commander le pivotement d'un porte-lame (7) articulé en (8) sur les parois latérales du tambour, en vue d'obtenir périodiquement la saillie de la lame (7a) hors du tambour présentant à cet effet une ouverture (3a). Ces dispositions connues ressortent bien des figures 5. 6 et 7.

De l'autre côté, le moyen-support à rotation du tambour est constitué par un axe (9) dont une extrémité est rendue solidaire de la paroi latérale du tambour, tandis que sa partie centrale (9a) tourne dans une bague (10) à méplats parallèles ou autre moyen d'indexation angulaire, engagée dans la fente (2a) du palier (2). L'axe (9) présente enfin une collerette (9b) portant un excentrique (9c) qui est orienté angulairement et relié à un ressort (11) attaché à un côté latéral (1b) de la plaque murale, pour opérer le lancement du tambour après la coupe ou séparation du matériau par la lame (7a), en vue du retour du tambour à sa position initiale avec débordement d'une nouvelle bande de matériau.

Pendant la rotation du tambour, une saillie orientée (3b) de la paroi latérale s'écarte (par jeu de montage du tambour) d'un amortisseur (12) articulé sur la portée filetée (2a) de l'axe (2). Après passage de la saillie contre l'amortisseur, le tambour est arrêté par appui du taquet (5) sur ledit axe, tandis que par réaction, le tambour repart en arrière jusqu'à ce que la saillie (3b) s'appuie sur l'amortisseur qui encaisse l'effort et le restitue par son ressort de retenue (13) attaché à un côté latéral (1c) de la plaque murale. A ce moment, le taquet (5) bascule par gravité, du fait de son articulation désaxée, en libérant le tambour qui est ainsi prêt à être de nouveau entraîné par traction sur la bande débordant du matériau.

Le dispositif de remplacement automatique du rouleau en service comprend une structure rigide (14) fixée sur la plaque murale (1) et composée par exemple de deux montants latéraux (14a) et d'une traverse (14b).

En partie basse, située au-dessus du tambour, la structure porte à rotation libre en (15), un support (16) formé rigidement d'une traverse d'articulation (16a) et de deux bras parallèles (16b). Aux extrémités libres des bras (16b) sont fixées des plaquettes (16c) en forme de croissant dont les extrémités inférieures forment des berceaux (16d) de réception et de positionnement à rotation libre du rouleau de matériau (R1), cela par l'intermédiaire de tourillons (T1) qui sont formés sur des embouts (E1) centrés dans la bobine ou noyau d'enroulement du matériau.

De la même manière, en partie haute, la structure (14) porte à rotation libre en (17), un support (18) formé rigidement d'une traverse d'articulation (18a) et de deux bras parallèles (18b). Les extrémités libres des bras forment des berceaux (18c) de réception et de positionnement de tourillons (T2) formés sur des embouts (E2) qui sont centrés dans la bobine ou noyau d'un rouleau (R2) de matériau à distribuer. Un ressort (27) rappelle le support (18) en position haute.

Dans la suite de la description, les rouleaux (R1 et R2) sont appelés respectivement « rouleau en service et « rouleau en réserve », car c'est le rouleau (R2), monté en partie haute, qui doit remplacer automatiquement le rouleau (R1) lorsque ce dernier est presque entièrement dévidé.

Les deux supports (16 et 18) sont reliés entre eux par une biellette (19) qui est articulée en (20) sur une patte débordante (18d). du support (18) et articulée de manière réglable sur un pion (21) fixé sur un bras (16b) du support (16) par l'intermédiaire d'une ouverture oblongue (19a) de la biellette.

Les bras des deux supports (16 et 18) sont dimensionnés et espacés entre eux de manière précise pour que par l'action de la biellette de liaison (19), les extrémités libres formant les berceaux (16d)-(18c) puissent se croiser. A cet effet, la distance (x) entre les berceaux (18c) est supérieure à la distance (y) entre les berceaux (16d).

On note également-que les berceaux (18c) sont orientés et profilés pour recevoir et retenir les tourillons (T2) du rouleau (R2) en réserve jusqu'à ce que, lors du transfert dudit rouleau (R2) sur le support (16), le poids du rouleau (R2) entraîne les tourillons (T2) hors des berceaux qui viennent alors buter contre les plaquettes en forme de croissant (16c). A cet effet, les berceaux (18c) forment du côté extérieur un bourrelet (18e) entre la partie de réception et l'extrémité.

De même. les berceaux (16d) présentent un bec arrière (16e) plus court que le bec avant (16f), afin de laisser passer les tourillons (T2) lorsque le rouleau en réserve doit prendre la place du rouleau en service, puis de le retenir dans la partie de réception qui est séparée de l'extrémité du bec arrière par un bourrelet (16g).

A la partie supérieure (14c) de la structure. s'articule sur un axe (22) un crochet ou verrou (23) qui comprend à cet effet une extrémité active (23a) destinée à retenir en position relevée le support (18) présentant à cet endroit une saillie de crochetage (18h). A son extrémité arrière, le verrou (23) présente un axe (24) sur lequel s'articule librement l'extrémité d'une bielle (25) dont l'autre extrémité présente une ouverture oblongue (25a) pour s'articuler avec jeu sur un des bras (16b) du support (16) par un pion (26). A noter que l'ouverture (25a) est de longueur telle que lorsque le rouleau en service est presque entièrement dévidé, l'axe d'articulation (26) entre le bras et la bielle tire sur ladite bielle pour basculer le crochet (23).

La bielle (25) est de préférence réalisée en deux parties (25b-25c) pour être réglable en longueur par un système vis-écrou (28) mis en place aux extrémités des parties se faisant face, cela en vue d'opérer le relevage réglable du support (16) par la bielle (25), comme on le verra par la suite.

Un ressort (29) attaché à la structure rappelle constamment la bielle (25) en position haute pour éviter le basculement du verrou (23) sous le poids de la bielle.

On voit encore que le rouleau en réserve (R2), lorsqu'il est placé dans les berceaux (18c), est freiné en rotation par une lame élastique (30) fixée sur la plaque murale (1), afin d'éviter qu'il se déroule pendant la distribution avec l'autre rouleau. A ce sujet, on remarque que le rouleau (R2) doit être monté avec l'extrémité libre de la bande remontant derrière pour être coincée par la lame (30) et se placer automatiquement sur l'autre bande enroulée sur le tambour (3) lorsque le rouleau (R2) prend la place du rouleau (R1) sur le support (16).

Si par omission, l'extrémité libre du rouleau (R2) a été placée pendante à l'avant, ladite extrémité sera toute de même automatiquement placée sur l'autre bande lors de la descente du rouleau (R2), par l'intermédiaire d'une lame élastique courbe (31) montée à coulissement dans une glissière (32) solidaire d'un capot de fermeture (33), et rappelée vers le haut par un ressort (34) attaché audit capot (figures 6 et 7). Bien entendu, pour éviter toute erreur de placement des rouleaux sur leur support, on prévoit une différenciation des embouts, par exemple par couleurs différentes avec notice de montage sur le capot.

A noter encore que des barrettes parallèles (35) fixée sur la structure (14), s'étendent au-dessus du tambour (3), jusqu'à proximité des berceaux (16d). Les extrémités libres des barrettes sont épaulées en (35a) pour servir de butée aux tourillons (T1 ou T2) lorsque le support (16) est relevé libérant le rouleau en service pratiquement vide, cela afin d'éviter que ledit rouleau entraîné par rotation du tambour, s'engage à l'arrière du tambour. Au contraire, par réaction et par le déport à l'extérieur de l'axe de rotation du rouleau par rapport à l'axe de rotation du tambour, ledit rouleau est éjecté en direction du capot où un réceptable approprié (36) le reçoit pour achever la distribution simultanément avec celle du rouleau en réserve qui a pris sa place dans le support (16).

On voit encore que, pour éviter l'engagement de l'extrémité libre de la bande du rouleau (R2) lorsque celui-ci descend, derrière la traverse (16a) du support (16), on prévoit une lame élastique recourbée (37) passant devant ladite traverse et remontant plus haut. Cette lame peut servir également, comme illustré, de point d'attache pour une tige souple (38) ou organe équivalent, destiné à appliquer l'extrémité de la bande enroulée, sur le tambour et la diriger vers l'ouverture de sortie réalisée entre le plan incliné (1a) et le bas du capot (33).

Un bloc amortisseur (39) est fixé sur la structure (14) en regard d'une patte d'appui (18i) formée sur le support (18), afin d'adoucir le choc, dont le bruit, produit par le support (18) lorsqu'il a libéré son rouleau et qu'il est rappelé vers le crochet (23) par son ressort (27).

Enfin, une fenêtre (40) convenablement dimensionnée est prévue sur le capot (33) pour visualiser rapidement l'état de chargement de l'appareil. En se référant plus particulièrement aux figures 5, 6 et 7 des dessins, on décrit maintenant le fonctionnement du dispositif selon l'invention.

Aux figures 1 et 2, on a représenté l'appareil en position chargée, c'est-à-dire avec les rouleaux (R1 et R2) neufs et positionnés sur leur support (16 et 18).

On comprend qu'il suffit de tirer sur la bande (B1) du rouleau (R1) débordant sous l'appareil pour entraîner en rotation le tambour (3) et la lame dentelée (7a), de manière à la faire saillir hors du tambour et à la faire pénétrer dans le matériau tendu de part et d'autre. Après la coupe, le tambour revient à sa position initiale grâce aux organes de lancement et de butée, et l'utilisateur a automatiquement dans la main une longueur de bande égale à la circonférence du tambour.

On peut distribuer ainsi un nombre donné de bandes, jusqu'à ce que le rouleau (R1) soit presque entièrement dévidé. On comprend qu'au fur et à mesure du dévidage du rouleau (R1), le support (16) s'est abaissé en pivotant sur son axe (15) par l'intermédiaire du rappel d'un ressort (41). Lorsqu'il ne reste plus que quelques longueurs de bandes à distribuer sur le rouleau en service le nombre de bandes restantes est réglé par la bielle (25), le pion (26) de liaison articulée avec le support (16), attire ladite bielle, ce qui provoque le basculement du verrou (23) sur son axe (22) donc la libération du support (18) du rouleau en réserve (figure 5).

Par le poids du rouleau (R2), le support (18) pivote sur son axe (17) en entraînant avec lui la biellette (19) de liaison avec le support (16) du rouleau en service, qui fait ainsi relever simultanément ledit support (16) par pivotement sur son axe (15). Les paires de bras à berceaux de chaque support se rapprochent très près l'une de l'autre, et les tourillons (T2) du rouleau (R2), par gravité. se dégagent de leurs berceaux (18c) pour venir buter contre les plaques en forme de croissant (16c) du support (16) (figure 6). Le mouvement se poursuivant, les tourillons (T2) échappent à l'extrémité des becs arrières des berceaux (16d) et sont positionnés au fond desdits berceaux par le mouvement inverse de descente du support (16) qui à ce moment est entraîné par la bielle (19) repoussée par le support supérieur (18) libéré de son rouleau (R2) et rappelé par son ressort (27) en position de crochetage (figure 7).

Au début du mouvement de relevage du support (16), le rouleau en service (R1) qui a été libéré des berceaux (16d), vient buter contre les barrettes (35), comme le montrent les traits interrompus de la figure 6, puis le rouleau (R1) passe sous la lame élastique (31) qui vient d'échapper élastiquement dudit rouleau lors de son avancée, et roule sur le tambour (3) pour être réceptionné dans le réceptacle (36) du capot.

Comme on le voit à la figure 7, le rouleau (R2) a donc pris la place du rouleau (R1) et l'extrémité libre de sa bande (B2) est prête à s'enrouler sur le tambour au-dessus de la bande restante du rouleau (R1), soit parce qu'elle a été placée correctement à l'arrière de l'appareil pour s'appliquer sur le tambour naturellement lors du transfert du rouleau (R2), soit parce qu'elle est guidée par la lame élastique (31) qui a accompagné le rouleau (R2) pour se placer au plus près du tambour. On va alors distribuer deux bandes en même temps par traction manuelle jusqu'à ce que le rouleau (R1) soit complètement dévidé.

Selon une des réalisations en variante illustrée figure 8, on a prévu de guider efficacement le rouleau de réserve (R2) lorsqu'il échappe des berceaux du porte-rouleau (18) afin de permettre à ses tourillons (T2) de s'engager à coup sûr dans les berceaux du porte-rouleau (16). Pour cela, on fixe à la plaque de base (1) une pièce métallique (42) ou en autre matériau rigide, de forme générale en U, et dont les ailes (42a) s'étendent au-dessus du tambour (3) sensiblement au-delà de son axe de rotation.

Les ailes (42a) sont relevées à leurs extrémités verticales pour former des butées (42b) remontant jusqu'au niveau où les deux porte-rouleaux se croisent lors du transfert du rouleau en réserve sur le porte-rouleau de service. Les extrémités des ailes (42a) empêchent ainsi le rouleau en service (R1) presque vide de s'engager derrière le tambour.

Selon une autre caractéristique en variante illustrée aux figures 9 et 10, on a prévu de réaliser une pression réglable du rouleau (R1) sur le tambour (3), en fonction de son diamètre. Pour cela, le porte-rouleau (16) est équipé d'un ressort à boudin (43) qui est attaché de manière réglable (flèche F) à une extrémité sur la plaque de base (1), par exemple sur une tige filetée (44) entre deux écrous (45) tandis que l'autre extrémité est attachée au porte-rouleau (16) en un point particulier (16h), de telle sorte que lorsque le rouleau (R1) est neuf la ligne d'action du ressort forme un triangle très plat avec les points d'attache et l'axe (15) de pivotement du porte-rouleau (figure 9).

On comprend que dans cette position, le ressort (43) n'exerce pas une traction importante sur le porte-rouleau dont le poids seul suffit à assurer la pression nécessaire de contact avec le tambour.

Par contre, au fur et à mesure que le rouleau (R1) se dévide, donc diminue de diamètre, le triangle formé par les attaches (16h-45) et l'axe (15) s'agrandit et le ressort (43) augmente sa force de traction (figure 10).

La pression est réglable en faisant varier le point d'attache du ressort sur la tige (44), par déplacement des écrous (45).

Selon une autre caractéristique en variante, on a également cherché à améliorer la sécurité au niveau de l'ouverture inférieure de passage des bandes de matériaux à tirer. En particulier, on a cherché à éviter que les doigts de l'utilisateur puissent s'engager dans l'ouverture qui doit être suffisamment large pour le passage des bandes des deux rouleaux.

A cet effet, on dispose au niveau de l'ouverture et sous le tambour (3), d'un dispositif comprenant par exemple deux axes (46) portés par chaque aile de la plaque de base de l'appareil, et sur lesquels est monté à rotation libre un arbre creux (47), ou un tube en profilé du commerce. Cet arbre est entraîné dans le même sens que le tambour par l'intermédiaire d'une courroie (48) positionnée dans les gorges appropriées (47a) de l'arbre (35) et (3c) du tambour. Comme illustré à la figure 11, lorsque la bande (B2) de matériau du rouleau en réserve est débité en même temps que la bande (B1), par traction sur l'extrémité débordante, l'arbre (47) tourne dans le sens du tambour et, de ce fait, facilite le passage par l'ouverture.

## Revendications

1. Appareil distributeur de bandes de matériaux enroulés, avec dispositif de remplacement automatique du rouleau en service, du type comprenant un rouleau en service (R1) porté par un support (16) et un rouleau en réserve (R2) porté par un autre support (18), les deux supports étant montés pivotant sur une structure rigide (14). caractérisé en ce que les deux supports étant montés pivotant sur une structure rigide (14), caractérisé en ce que les deux supports de rouleaux sont reliés ensemble par une biellette (19) articulée avec jeu d'un côté, afin de rapprocher l'une de l'autre les extrémités de leurs bras rigides (16b-18b) portant les rouleaux de matériau à distribuer, et de transférer automatiquement le rouleau en réserve (R2) sur le support (16) du rouleau en service (R1) qui est alors éjecté : un mécanisme articulé sur le support (16) de rouleau en service et libérant le support (18) du rouleau en réserve de son moyen de verrouillage (23) lorsque ledit rouleau en service (R1) est presque complètement dévidé ; les bandes de matériau (B1-B2) issues des deux rouleaux étant alors distribuées simultanément jusqu'à épuisement du rouleau en service (R1), le support (18) du rouleau en réserve (R2) reprenant automatiquement sa position en attente par rappel élastique et enclenchement automatique du moyen de verrouillage (23), et le support (16) avec son rouleau neuf (R2), étant rappelé par ressort (41) pour assurer le contact ferme du rouleau sur le tambour, sans cependant gêner sa rotation.

2. Appareil distributeur selon 1. caractérisé en ce que le mécanisme de verrouillage et de libération du rouleau en réserve (R2), est constitué par une bielle (25) articulée librement et rappelée élastiquement sur un des bras (16b) du support (16) du rouleau en service (R1), et également articulée à l'extrémité d'un crochet ou verrou (23) monté oscillant en son centre sur un élément (14c) de la structure rigide (14), tandis que l'extrémité opposée (23a) du crochet est profilée pour retenir un des bras (18b) du support (18) du routeau. en réserve (R2).

3. Appareil distributeur selon 2, caractérisé en ce que l'articulation avec jeu de la bielle (25) sur le bras (16b) du support (16) du rouleau en service (R1), est constituée par une ouverture oblongue (25a) dont la longueur est calculée de telle sorte que lorsque le rouleau en service (R1) est presque entièrement dévidé, l'axe (26) d'articulation entre le bras (16b) et la bielle (25) tire sur ladite bielle pour basculer le crochet (23), en libérant ainsi le support (18) du rouleau en réserve (R2).

4. Appareil distributeur selon 2 et 3, caractérisé en ce que la bielle (25) de liaison entre le crochet (23) et le support (16) du rouleau en service (R1) est constituée de deux parties (25a-25b) reliées par un moyen (28) de réglage de la longueur, afin de libérer le support (18) du rouleau en réserve, en fonction d'une longueur donnée de bande restant sur le rouleau en service.

5. Appareil distributeur selon 1, caractérisé en ce que les extrémités des bras du support (18) du rouleau en réserve et les extrémités des bras du support (16) du rouleau en service forment des berceaux profilés (18c et 16d) de réception et de positionnement pour des embouts (E1-E2) à tourillons (T1-T2) équipant les extrémités de la bobine ou noyau d'enroulement des bandes à distribuer lesdites extrémités des bras du support (18) du rouleau en réserve étant écartées l'une de l'autre à une distance (x) supérieure à la distance (y) séparant les extrémités des bras du support (16) du rouleau en service, de manière à pouvoir se croiser lorsque les deux supports sont rapprochés l'un de l'autre par l'action de la biellette de liaison (19).

6. Appareil distributeur selon 5, caractérisé en ce que les berceaux (16d) de réception du rouleau en service (R1) sont réalisés à l'extrémité inférieure de plaquettes (16c) en forme de croissants, destinées à retenir par leurs chants inférieurs, les tourillons (T2) du rouleau en réserve (R2) lorsque celui-ci s'échappe des berceaux de réception (18c) de son support, cela jusqu'à ce que ledit rouleau (R2) soit positionné naturellement dans les berceaux du support du rouleau en service.

7. Appareil distributeur selon 5 et 6, caractérisé en ce que les berceaux (18c) de réception des tourillons (T2) du rouleau en réserve (R2) sont orientés et conformés pour retenir lesdits tourillons jusqu'au moment où ils sont maintenus contre les plaquettes (16c) en forme de croissants ; tandis que les berceaux (16d) de réception des tourillons (T1) du rouleau en service (R1) sont également orientés et conformés avec un bec arrière (16e) plus court que le bec avant (16f), pour autoriser l'engagement puis la retenue des tourillons (T2) du rouleau en réserve (R2) prenant la place du rouleau en service (R1) ; des bourrelets (18e-16g) retenant efficacement les tourillons dans le fond circulaire des berceaux.

8. Appareil distributeur selon 1, appliqué à la distribution et à la coupe simultanées de longueurs de bandes enroulées, cela par une traction manuelle sur la partie de la bande (B1 ou B2) débordant de l'appareil, provoquant par la rotation d'un tambour (3) sur lequel s'appuie sans glisser le rouleau en service (R1 la saillie hors du tambour, d'un organe (7a) de coupe ou de séparation du matériau tendu de part et d'autre par l'action de traction manuelle et par l'appui du rouleau (R1) sur le tambour (3) ; ledit tambour et l'organe de séparation se replaçant automatiquement dans leur position initiale, avec une nouvelle bande débordant de l'appareil, par l'action de moyens (9c-11) de lancement du tambour et de butée anti-retour (3b-12) après séparation de la bande tirée, ledit appareil est caractérisé en ce que les deux supports (16-18) du rouleau en service (R1) et du rouleau en réserve (R2) sont placés l'un au-dessus de l'autre sur une structure - rigide (14) fixée par des montants (14a) sur une plaque de base (1) à fixation murale dont les côtés latéraux (1 b) portent les moyens (2) de montage à rotation libre du tambour (3) d'entraînement sur lequel s'appuie le rouleau en service (R1) et les organes de lancement et de butée dudit tambour ; un capot (33) à fermeture recouvrant l'ensemble et portant un moyen de guidage de l'extrémité libre de la bande enroulée sur le rouleau en réserve (R2) et un organe de réception du rouleau en service (R1) lorsqu'il est presque entièrement dévidé.

9. Appareil distributeur selon 8, caractérisé en ce que lorsque le rouleau en service (R1) presque entièrement dévidé, est libéré par remontée de son support (16), il est automatiquement éjecté en direction du capot (33) et se loge dans un réceptacle (36) dudit capot, sans possibilité d'éjection inverse, du fait de son déport par rapport à l'axe du tambour (3) et de l'appui de ses tourillons (T1) contre des butées (35) s'étendant à proximité des berceaux (16d) du support (16) du rouleau en service.

10. Appareil distributeur selon 8, caractérisé en ce que lorsque le rouleau en réserve (R2) est monté sur les berceaux (18c) de son support (18) avec l'extrémité libre de la bande (B2) enroulée remontant du côté de la plaque de fixation murale (1) où une lame élastique (30) ou organe équivalent, le retient en s'appuyant contre le rouleau pour l'empêcher de tourner chaque fois que l'on tire sur l'extrémité (B1) de la bande enroulée sur le rouleau en service (R1).

11. Appareil distributeur selon 8 et 10, caractérisé en ce que l'extrémité libre (B2) de la bande enroulée sur le rouleau en réserve (R2) s'applique automatiquement sur la bande finissante (B1) du rouleau en service (R1) éjecté, lorsque ledit rouleau en réserve est transféré sur le support inférieur (16), en étant guidée dans sa chute par une lame recourbée (37) solidaire de la plaque de fixation murale (1) et s'étendant devant la traverse (16a) d'articulation dudit support inférieur (36).

12. Appareil distributeur selon 8, caractérisé en ce que lorsque l'extrémité libre (B2) de la bande enroulée sur le rouleau en réserve (R2) est placée pendante à l'avant de l'appareil, elle est automatiquement positionnée sur la bande finissante (B1) du rouleau en service (R1) éjecté, par guidage lors du transfert du rouleau en réserve, à l'aide d'une lame élastique (31) portée à coulissement dans une glissière (32) du capot (33) et rappelée par ressort (34) en position haute ; la longueur de la lame et sa courbure étant calculées pour s'engager au plus près entre le rouleau en service et le tambour, tout en pouvant échapper au-dessus dudit rouleau lorqu'il est presque entièrement dévidé et lui permettre de tomber dans le réceptacle (36) du capot.

13. Appareil distributeur selon 1, caractérisé en ce que le guidage efficace du rouleau de réserve (R2) lorsqu'il échappe des berceaux du porte-rouleau (18) pour permettre à ses tourillons (T2) de s'engager à coup sûr dans les berceaux du porte-rouleau (16), s'effectue par un profilé en U (42) fixe sur la plaque de base (1) avec des ailes (42a) s'étendant au-dessus du tambour (3) ; les extrémités relevées verticales formant des butées (42b) disposées au niveau où les deux porte-rouleaux se croisent lors du transfert du rouleau de réserve (R2).

14. Appareil distributeur selon 1, caractérisé en ce que le rouleau en service (R1) est mis en appui et en pression réglables sur le tambour (3), par un ressort à boudin (43) attaché fixement en (16h) sur le porte-rouleau (16) et de manière réglable transversalement sur un dispositif d'attache (44-45) solidaire de la plaque de base (1) ; la liaison des points d'attache (16h-44) et l'axe (15) définissant un triangle dont le ressort constitue l'hypoténuse ; ce triangle étant très plat lorsque le rouleau (R1) est neuf, avec une traction minimum du ressort, tandis que lorsque le rouleau (R1) diminue de diamètre, le triangle s'agrandit et le ressort exerce une traction plus importante sur le porte-rouleau.

15. Appareil distributeur selon 1, caractérisé en ce que pour éviter l'engagement des doigts dans l'ouverture inférieure de passage des bandes de matériaux et pour mieux guider ces bandes vers ladite ouverture, un arbre creux (47) ou moyen similaire est monté à rotation libre latéralement en (46) par rapport aux ailes de la plaque de base, au niveau de l'ouverture, immédiatement en dessous du tambour ; cet arbre est entraîné en rotation dans le même sens que le tambour, par tous moyens de transmissions tels que courroie (48) coopérant avec des gorges correspondantes (47a) de l'arbre et (3c) du tambour.

## Claims

1. Distributing apparatus for rolled up webs of materials, with a device for changing over automatically the roll in use, of the type including a roll in use (R1) supported by a support (16) and a spare roll (R2) supported by a further support (18), both supports being mounted pivotally on a rigid structure (14), wherein the two roll supports are interconnected by a small rod (19) linked hingedly with play on one side, in order to bring nearer to one another the extremities of their rigid arms (16b-18b) supporting the rolls of material to be distributed, and to transfer automatically the spare roll (R2) on the support (16) of the roll in use (E1) which is then discharged, said apparatus including moreover a mechanism linked hingedly on the support (16) of the roll in use and releasing the spare roll support (18) from the interlocking means thereof (23) when said roll in use (R1) is nearly entirely paid up, the webs of material (B1-B2) from both rolls being then distributed simultaneously up to the complete paid up of the roll in use (R1). the support (18) of the spare roll (R2) assuming back automatically the waiting position thereof by elastic return and automatic switching in of the interlocking means (23), and the support (16) together with its fresh roll (R2) being returned by a spring (41) so as to provide the secure contact of the roll on the drum, without however bindering the rotation of said drum.

2. Distributing apparatus as claimed in Claim 1, wherein the mechanism for interlocking and releasing the spare roll (R2) consists of a small rod (25) linked hingedly and freely, and returned elastically on one of the arms (16b) of the support (16) for the roll in use (R1), and also linked hingedly to the end of a hook or catch (23) mounted oscillating at the centre thereof on an element (14c) of the rigid structure (14), while the opposite end (23a) pf the hook is contoured for retaining one of the arms (18b) of the support (18) for the spare roll (R2).

3. Distributing apparatus as claimed in Claim 2, wherein the hinged linking of the small rod (25) on the arm (16b) of the support (16) for the roll in use (R1) consists of an oblong aperture (25a) the length of which is so calculated that when the roll in use (R1) is almost entirely paid up, the linking shaft (26) between the arm (16b) and the small rod (25) pulls on said small rod for tipping over the hook (23), releasing thereby the support (18) for the spare roll (R2).

4. Distributing apparatus as claimed in Claim 2 and 3, wherein the small rod (25) for the connection between the hook (23) and the support (16) of the roll in use (R1) consists of two parts (25a-25b) which are connected by a hub (28) for adjusting the length, in order to release the support (18) from the spare roll in accordance with a given web length remaining on the roll in use.

5. Distributing apparatus as claimed in Claim 1. wherein the ends of the arms of the support (18) for the spare roll and the ends of the arms of the support (16) for the roll in use form contoured cradles (18c and 16d) for receiving and positioning the ferrules (E1-E2) with journals (T1-T2) with which the ends of the winding hub or bobbin for the webs to be distributed, said ends of the arms of the support (18) for the spare roll being spaced apart with a spacing (x) which is greater than the spacing (y) separating the ends of the arms of the support (16) for the roll in use, so that they may be crossed when the two supports are moved towards one another by the action of the connecting small bar (19).

6. Distributing apparatus as claimed in Claim 5 ; wherein the cradles (16d) for receiving the roll in use (R1) are provided at the lower end of crescent shaped small plates (16c) intended for retaining by the lower ridges thereof the journals (T2) of the spare roll (R2) when this roll escapes from the receiving cradles (18c) of its support. and this until said roll (R2) will be positioned naturally within the cradles of the support for the roll being used.

7. Distributing apparatus as claimed in Claims 5 and 6, wherein the cradles (18c) for receiving the journals (T2) of the spare roll (R2) are directed and configured for retaining said journals up to the moment when they are maintained against the crescent shaped small plates (16c), while the cradles (16d) for receiving the journals (T1) of the . roll in use (R1) are also directed and configured with a rear beak (16e) of shorter length than the front beak (16f) in order to permit the engagement and then the retaining of the journals (T2) of the spare roll (R2) which is being substituted for the roll in use (R1), the journals being retained efficiently in the circular bottom of the cradles by means of beads (18e-16g).

8. Distributing apparatus as claimed in Claim 1. for the simultaneous distribution and cutting of lengths of rolled up webs by manual pull on the portion of the band (B1 or B2) projecting from the apparatus, the rotation of a drum (3) on which the roll in use (R1) is abutted without slipping causing thereby the projection out of the drum of an organ (7a) for cutting or separating the material tensioned on either side by the effect of the manual pull and the abutment of the roll (R1) on the drum (3), said drum and the separating organ being automatically reset on their initial position, with a fresh band projecting out from the apparatus, by the action of means (9c-11) for drum throwing and non return abutment (3b-12) after the separation of the pulled out web, said apparatus being characterized in that the two supports (16-18) of the roll in use (R1) and of the spare roll (R2) are placed one above the other on a rigid structure (14) secured by means of posts (14a) to a base plate (1) for wall fastening, the lateral sides (1b) of which support the means (2) for the mounting with free rotation of the driving drum (3) on which the roll in use (R1) and the throwing and abutting organs of said drum are abuted, a casing (33) with a latch covering the unit et supporting a guide means for the free end of the web wound round the spare roll (R2) and an organ for receiving the roll in use (R1) when this roll is almost entirely paid up.

9. Distributing apparatus as claimed in Claim 8, wherein the roll in use, -when this roll is almost entirety paid up, is released by the upward motion of the support (16) thereof, and is automatically discharged in the direction of the casing (33) to be housed in a receptacle (36) of said casing, without the possibility of a reverse discharge, by reason of the offsetting of this roll relative to the axle of the drum (3) and of the abutment of the journals (T1) of this roll against the stops (35) extending near the cradles (16d) of the support (16) of the roll in use.

10. Distributing apparatus as claimed in Claim 8, wherein the spare roll (R2) is mounted on the cradles (18c) of the support (18) of this roll with the free end of the rolled up web (B2) going up towards the wall fastening plate (1) where an elastic blade (30) or the like organ retains the roll by abutting against the latter to prevent it from being rotated each time a pull is exerted on the end (B1) of the web rolled up on the roll in use (R1 ).

11. Distributing apparatus as claimed in Claims 8 and 10, wherein the free end (B2) of the web rolled up on the spare roll (R2) is placed automatically on the trailing web (B1) of the discharged roll in use (R1). when said spare roll is transferred on the lower support (16), while being guided in the falling down by a bent blade (37) integral with the wall fastening plate (1) and extending in front of the cross-bar (16a) for the hinged linking of said lower support (16).

12. Distributing apparatus as claimed in Claim 8, wherein the free end (B2) of the web rolled up on the spare roll (R2), when this free end is placed to hang in front of the apparatus, said free end is positioned automatically on the trailing web (B1) of the discharged roll in use (R1), by guiding action at the time of the transfer of the spare roll, with the aid of an elastic blade (31) supported slidably in a slideway (32) of the casing (33) and returned in upper position by a spring (34), the length of the blade and the incurvation thereof being calculated for the closest engagement possible between the roll in use and the drum, however with the possibility to escape above said roll when the latter is almost entirely paid up, and to permit this roll to fall down into the receptacle (36) of the casing.

13. Distributing apparatuses claimed in Claim 1, wherein the efficient guiding of the spare roll (R2) when this spare roll escapes from the cradles of the roll support (18) to permit the journals (T2) thereof to be engaged securedly in the cradles of the roll support (16), is provided by means of a U-shaped piece (42) secured on the base plate (1) with the wings (42a) extending above the drum (3), the vertical upturned ends forming the stops (42b) disposed at the level of the two roll-holders. and being intersected at the time of the transfer of the spare roll.

14. Distributing apparatus as claimed in Claim 1, wherein the roll in use (R1) is abutted and pressed adjustably on the drum (3) by means of a spiral spring (43) attached fixedly at (16h) on the roll-holder (16) and transversely in an adjustable manner on a fastening device (44-45) integral with the base plate (1), the connection of the fastening points (16h-44) and the axle (15) defining a triangle the hypothenuse of which is formed by the spring, this triangle being quite flattened when the roll (R1) is new, with a minimal traction of the spring, and as the roll (R1) is decreasing in diameter, the triangle becomes greater and a higher traction stress is exerted on the roll-holder by the spring.

15. Distributing apparatus as claimed in Claim 1, wherein the fingers are prevented from being engaged in the lower opening for the passage of the webs of materials and these webs are better guided towards said opening by means of a hollow shaft (47) or the like, mounted for free rotation laterally at (46) relative to the wings of the base plate, at the level of the opening, immediately above the drum, said shaft being driven rotatably in the same direction as the drum by any transmission means such as belt (48) cooperating with the corresponding grooves (47a) of the shaft and (3c) of the drum.

## Patentansprüche

1. Verteilungsgerät für aufgerollte Materialbänder, mit einer Vorrichtung zum automatischen Auswechseln der Rolle im Einsatz, in einer Ausführung, in welcher eine Rolle im Einsatz (R1) auf einem Träger (16) und eine Ersatzrolle (R2) auf einem anderen Träger (18) getragen sind, wobei die zweie Träger verschwenkbar auf eine versteifte Struktur (14) montiert werden, dadurch gekennzeichnet, dass die zweie Rollenträger mittels eines mit einem einzigen seitlichen Spielraum wirkenden und angelenkten Stangchens (19) zwischeneinander verbunden sind, um die die Rollen von dem zu verteilenden Material tragenden Enden der versteiften Arme (16b-18b) dieser Träger näher aneinanderzubringen, und die Ersatzrolle (R2) auf den Träger (16) der Rolle im Einsatz (R1) automatisch zu verlegen, wobei die vorige Rolle im Einsatz ausgeworfen wird ; dass ein auf den Träger (16) der Rolle im Einsatz gelenkig angebrachtes Triebwerk den Träger (18) der Ersatzrolle von dessen Verriegelungsmittel (23) bei nahezu vollständigem Abhaspeln der besagten Rolle im Einsatz (R1) freimacht ; und dass die aus den beiden herkommenden Materialbänder (R1-R2) bis zum Fertigaufbrauchen der Rolle im Einsatz (R1) dann gleichzeitig verteilt werden, wobei der Träger (18) der Ersatzrolle (R2) durch elastische Rückführung und automatischen Einsatz des Verriegelungsmittels (23) seine Wartestellung automatisch zurücknimmt und der Träger (16) mit seiner neuen Rolle (R2) durch eine Feder (41) rückgeführt wird, um einen festen Sitz der Rolle auf der Trommel zu sichern, ohne jedoch das Umdrehen dieser Trommel zu behindern.

2. Verteilungsgerät nach Anspruch 1, dadurch gekennzeichnet, dass das Triebwerk zur Verriegelung und zum Freimachen der Ersatzrolle (R2) aus einer Pleuelstange (25) besteht,.die frei angelenkt und auf den einen der Arme (16b) des Trägers (16) der Rolle im Einsatz (R1) rückgeführt wird, und die am Ende eines Hakens oder Riegels (23) auch angelenkt ist, der schwingend um seinen Mittelpunkt auf ein Element (14c) der versteiften Struktur (14) montiert wird, während das entgegengesetzte Ende (23a) des Hakens zum Aufhalten des einen der Arme (18b) des Trägers (18) der Ersatzrolle (R2) entsprechend profiliert ist.

3. Verteilungsgerät nach Anspruch 2, dadurch gekennzeichnet, dass die Anlenkung mit Spielraum der Pleuelstange (25) auf den Arm (16b) des Trägers (16) der Rolle im Einsatz (R1) aus einer länglichen Öffnung (25a) besteht, derer Länge so berechnet ist, dass bei nahezu vollständigem Abhaspeln der Rolle im Einsatz (R1), die Gelenkungsachse (26) zwischen dem Arm (16b) und der Pleuelstange (25) zieht auf die genannte Pleuelstange für das Umkippen des Hakens (23), wobei der Träger (18) der Einsatzrolle (R2) freigemacht wird.

4. Verteilungsgerät nach Anspruch 2 und 3, dadurch gekennzeichnet, dass die Pleuelstange (25) für die Verbindung zwischen dem Haken (23) und dem Träger (16) der Rolle im Einsatz (R1) aus zweien durch ein Verstellungsmittel (28) der Länge verbundenen Teilen (25a-25b) besteht, damit der Träger (18) der Ersatzrolle entsprechend einer gegebenen, auf der Rolle im Einsatz verbleibenden Bahnlänge freigemacht wird.

5. Verteilungsgerät nach Anspruch 1, dadurch gekennzeichnet, dass die Enden der Arme des Trägers (18) der Ersatzrolle und die Enden der Arme des Trägers (16) der Rolle im Einsatz die profilierten Mulden (18c und 16d) zur Aufnahme und Positionierung der Ansatzstücke (E1-E2) mit Zapfen (T1-T2) bilden, mit denen die Enden der Aufrollspule oder des Aufrollkerns der zu verteilenden Bandbahnen versehen sind, wobei die besagten Enden der Arme des Trägers (18) der Ersatzrolle mit einem Abstand (x) auseinandergespreizt sind, der grösser als der Abstand (y) ist. der die Enden der Arme des Trägers (16) der Rolle im Einsatz auseinandertrennt, damit diese Enden, beim Näherbringen aneinander der zweien Träger infolge der Wirkung des Verbindungsstangchens (19) sich durchkreuzen können.

6. Verteilungsgerät nach Anspruch 5, dadurch gekennzeichnet, dass die Mulden (16d) für die Aufnahme der Rolle im Einsatz (R1) an dem Unterende von mondsichelförmigen Plättchen (16d) ausgebildet werden, die mit ihren Innenkanten zum Aufhalten der Zapfen (T2) der Ersatzrolle (R2) vorgesehen sind, wenn diese Rolle aus den Aufnahmemulden (18c) entspringt, und zwar solange, bis die genannte Rolle (R2) in die Mulden des Trägers der Rolle im Einsatz sinngemäss positioniert wird.

7. Verteilungsgerät nach Anspruch 5 und 6. dadurch gekennzeichnet, dass die Mulden (18c) für die Aufnahme der Zapfen (T2) der Ersatzrolle (R2) zum Aufhalten der besagten Zapfen orientiert und ausgebildet werden, und zwar solange, bis diese Zapfen gegendie sichelförmigen Plättchen (16c) gehalten sind, während die Mulden (16d) für die Aufnahme der Zapfen (T1) der Rolle im Einsatz (R1) auch orientiert und mit einer Hinternase (16e) gebildet sind, die kürzer als die Vordernase (16f) ist, wobei diese Mulden das Eingreifen und dann das Zurückhalten der Zapfen (T2) der Ersatzrolle (R2) ermöglichen, wenn diese letztgenannte Rolle anstelle der vorigen Rolle im Einsatz (R1) zum Einsatz kommt, und geeignete Wülste (18e-16g) die Zapften in dem kreisförmigen Boden der Mulden fest aufhalten..

8. Verteilungsgerät nach Anspruch 1, in der Anwendung für das gleichzeitige Verteilen und Zerschneiden von aufgerollten Bandbahnen entsprechend einer vorbestimmten Länge der so zerschnittenen Bänder, mittels Handzug auf den aus dem Gerät herausragenden Teil der Bandbahn (B1 oder B2) und somit Umdrehen einer für das schlüpfenlose Abstützen der Romme im Einsatz (R1) vorgesehenen Trommel (3), und mit Vorspringen aus der Trommel eines Organs (7a) für das Zerschneiden und das Zertrennen des durch die Handzugwirkung und die Abstützung der Rolle (R1) auf der Trommel (3) beiderseitig straff gespannten Materials, wobei die genannte Trommel und das Trennorgan, durch die Wirkung von Mitteln (9c-11) für das Anschleudern der Trommel mit Gegenhalten durch Rückschlagwirkung (3b-12), und nach der Trennung der gezogenen Bandbahnlänge, ihre Anfangsstellung mit einer neuen, aus dem Gerät herausragenden Bandbahn automatisch wieder einnehmen, dadurch gekennzeichnet, dass die zweie Träger (16-18) der Rolle im Einsatz (R1) und der Ersatzrolle (R2) übereinander auf einer versteiften Struktur (14) angebracht werden, die mittels Ständer (14a) auf einer für Wandverankerung vorgesehenen Grundplatte (1) befestigt ist, derer seitliche Flächen (1 b) die Mittel (2) zur Montierung mit freier Drehbewegung der Antriebtrommel (3) tragen, auf welcher die Rolle im Einsatz (R1) und die Anschleudern- und Anschlagorgane der genannten Trommel sich abstützen, wobei eine Haube (33) mit Schliessvorrichtung die gesamte Einrichtung überdeckt und ein Führungsmittel für das freie Ende der auf der Ersatzrolle (R2) aufgerollten Bandbahn und ein Organ zur Aufnahme der Rolle im Einsatz (R1) bei nahezu vollständigem Abhaspeln dieser Rolle trägt.

9. Verteilungsgerät nach Anspruch 8, dadurch gekennzeichnet, dass bei nahezu vollständigem Abhaspeln der Rolle im Einsatz (R1), diese Rolle durch das Aufbringen derer Träger (16) freigemacht und automatisch in der Richtung nach der Haube (33) ausgeworfen wird, um in einen Sammelplatz (36) der besagten Haube untergebracht zu werden, und zwar ohne Rückauswurfmöglichkeit aufgrund der Verschiebung der genannten Rolle in bezug auf die Achse der Trommel (3) und der Abstützung der Zapfen (T1) dieser Rolle gegen die Anschläge (35), die sich in der Nähe der Mulden (16d) des Trägers (16) der Rolle im Einsatz erstrecken.

10. Verteilungsgerät nach Anspruch 8, dadurch gekennzeichnet, dass die Ersatzrolle (R2) auf die Mulden (18c) derer Träger (18) montiert wird, und dass das freie Ende der aufgerollten Bandbahn (B2) in der Richtung nach der Seite der Wandbefestigungsplatte (1) hinaufgeht, wo diese Rolle mittels eines elastischen Blatts (30) oder desgleichen durch Abstützen desselben gegen die Rolle aufgehalten wird, um das Umdrehen der besagten Rolle bei jeweiligen Handzug auf das Ende (B1) der auf der Rolle im Einsatz (R1) . aufgerollten Bandbahn zu unterbinden.

11. Verteilungsgerät nach Anspruch 8 und 10, dadurch gekennzeichnet, dass das freie Ende (B2) der auf der Ersatzrolle (R2) aufgerollten Bandbahn automatisch bei der Überführung der genannten Ersatzrolle auf den Niederträger (16) auf das Bahnende (B1) der ausgeworfenen Rolle im Einsatz (R1) angelegt wird, wobei dieses freie Ende in dessen Abfallen durch ein gebogenes Blatt (37) geführt ist, das mit der Wandbefestigungsplatte (1) festgemacht wird und sich vor dem Anlenkungsquerstüch (16a) des genannten Niederträgers (16) erstreckt.

12. Verteilungsgerät nach Anspruch 8, dadurch gekennzeichnet, dass bei hängender Lage am Gerätsvorderteil des freien Endes (B2) der auf der Ersatzrolle (R2) aufgerollten Bandbahn, dieses freie Ende automatisch auf dem Bahnende (B1) der ausgeworfenen Rolle im Einsatz (R1) und mittels Führung bei der Verlegung der Ersatzrolle positioniert wird, wobei diese Führung durch ein elastisches, in einer Gleitschiene (32) der Haube (33) verschiebbar getragenes und mittels Feder (34) in Oberstellung rückführtes Blatt (31) erfolgt, und die Länge und die Krümmung dieses Blatts kalkuliert sind, um ein Eingreifen aus nächster Nähe zwischen der Rolle im Einsatz und der Trommel zu ermöglichen, während dieses Blatt oberhalb der besagten Rolle bei nahezu vollständigem Abhaspeln derselben entspringen kann, um dieser Rolle das Abfallen in dem Sammelplatz (36) der Haube zu gestatten.

13. Verteilungsgerät nach Anspruch 1, dadurch gekennzeichnet, dass die wirksame Führung der Ersatzrolle (R1) bei Entspringen derselben aus den Mulden des Rollenträgers (18) für das zuverlässige Eingreifen der Zapfen (T2) dieser Rolle in die Mulden des Rollenträgers (16) mittels eines U-förmigen Profilierstücks (42) erfolgt, welches auf der Grundplatte (1) befestigt ist und die sich oberhalb der Trommel (3) erstreckenden Schenkel (42a) aufweist, wobei die senkrechten, hochgekrempelten Enden die Anschläge (42b) bilden, die an der Höhe der zweien Rollenträger vorgesehen sind, und die sich bei der Überfühlung der Ersatzrolle (R2) kreuzen.

14. Verteilungsgerät nach Anspruch 1, dadurch gekennzeichnet, dass die Rolle im Einsatz (R1) abgestüzt mit einstellbarem Druck auf dieTrommel (3) mittels einer Spiralfeder (43) angebracht wird, die feststehend bei (16h) auf dem Rollenträger (16) und einstellbar in Querrichtung auf eine Anbindenvorrichtung (44-45) angebunden ist, die mit der Grundplatte (1) in fester Verbindung steht, wobei die Verbindung der Anbindungspunkte (16h-44) und die Achse (15) ein Dreieck bildet, dessen Feder die Hypotenuse darstellt ; und dass dieses Dreieck bei Einsatz einer neuen Rolle (R1) und somit bei minimaler Zugwirkung der Feder sehr abgeflacht ist, während dieses Dreieck sich bei abnehmendem Durchmesser der Rolle (R1) vergrössert, wobei die Feder eine höhere Zugwirkung auf den Rollenträger ausübt.

15. Verteilungsgerät nach Anspruch 1, dadurch gekennzeichnet, dass zum Vermeiden des Verfangens der Finger in der unteren Öffnung für das Austreten der Materialbahnen und für eine bessere Führung dieser Bahnen nach der besagten Öffnung, eine Hohlwelle (47) oder desgleichen seitlich zu den Schenkeln der Grundplatte, an der Höhe der Öffnung und unmittelbar oberhalb der Trommel bei (46) frei drehbar montiert ist, wobei diese Welle für Umdrehen in gleicher Richtung wie die Trommel durch beliebige Übertragungsmittel wie beispielsweise einen Riemen (48) angetrieben wird, der mit entsprechenden Rillen (47a) der Welle (3c) der Trommen zusammenarbeitet.
